# EUROPÄISCHE PATENTSCHRIFT

(11) **EP 2 737 508 B1**
(45) Veröffentlichungstag und Bekanntmachung des Hinweises auf die Patenterteilung: **31.08.2016**
(21) Anmeldenummer: 12733425.8
(22) Anmeldetag: 09.07.2012
(51) Int. Cl.: H01H 3/40, H01H 9/24, H01H 9/16

(54) **VERRIEGELUNGSVORRICHTUNG FÜR EINE ANTRIEBSEINHEIT ZUR BETÄTIGUNG EINES SCHALTGERÄTES EINER SCHALTANLAGE**
LOCKING DEVICE FOR A DRIVE UNIT FOR ACTUATING A CONNECTION DEVICE OF A SWITCHING ASSEMBLY
DISPOSITIF DE VERROUILLAGE POUR UNE UNITÉ D'ENTRAÎNEMENT DESTINÉE À ACTIONNER UN APPAREIL DE CONNEXION D'UNE INSTALLATION DE COMMUTATION

(30) Priorität: 25.07.2011 EP 11006068; 24.04.2012 DE 102012008129
(43) Veröffentlichungstag der Anmeldung: 04.06.2014
(73) Patentinhaber: ABB Technology AG, 8050 Zürich (CH)
(72) Erfinder: BREISCH, Sebastian, 69239 Neckarsteinach (DE); WALDI, Wolfgang, 69226 Nussloch-Maisbach (DE); STAHL, Thomas, 74937 Spechbach (DE); STENGEL, Gregor, 76227 Karlsruhe (DE)
(74) Vertreter: Kock, Ina
(86) Internationale Anmeldenummer: PCT/EP2012/002886
(87) Internationale Veröffentlichungsnummer: WO 2013/013772

(56) Entgegenhaltungen:
- EP-A1- 2 346 055
- CA-A1- 935 879
- DE-A1- 2 216 272

## Beschreibung

Die Erfindung bezieht sich auf eine Verriegelungsvorrichtung für eine Antriebseinheit zur Betätigung eines Schaltgerätes einer gasisolierten Schaltanlage gemäß dem Oberbegriff des Anspruches 1. derartige Vorrichtungen sind beispielsweise aus EP 2 346 055 A1, CA 935 879 A1 oder DE 22 16 272 A1 bekannt.

Die erfindungsgemäße Verriegelungsvorrichtung ist insbesondere für den Einsatz in einer Spannungswandlerbaugruppe in Niederspannungs-, Mittelspannungs- und Hochspannungsschaltanlagen zur Betätigung des Schaltgerätes für den Spannungswandler vorgesehen und ist auch in luft- oder vakuumisolierten Schaltanlagen einsetzbar.

Eine Verriegelungsvorrichtung, die in elektromechanischen Antriebseinheiten zur Betätigung eines Trenn-Erdungsschalters einer Schaltanlage eingesetzt wird, ist dafür vorgesehen, nach einer festgelegten Anzahl von Umdrehungen einer Antriebsscheibe der Antriebseinheit das Schaltgerät zu verriegeln und damit in eine vorgegebene Position oder Stufe zu bringen.

Typische Anwendungsgebiete sind sogenannte Spindelantriebssysteme, wobei dessen Antriebsscheibe zwischen zwei Stellungen verschiebbar ist, damit das Schaltgerät in die verschiedenen Schaltstellungen "Schalter geschlossen" oder "Schalter geöffnet", bringt und die jeweiligen Schaltstellung mittels einer vorgesehenen Positionsanzeige anzeigt. Dabei erweist es sich als Nachteil, dass auch Zwischenstellungen, bei denen der Schalter noch nicht geöffnet oder geschlossen ist, als "Schalter geöffnet" oder "Schalter geschlossen" angezeigt werden.

Eine elektromechanische Antriebseinheit zur Betätigung eines Spindelantriebes eines elektrischen Trenn-Erdungsschalters ist beispielsweise aus der DE 36 08 481 A1 bekannt. Der Spindelantrieb ist hier dafür vorgesehen mittels einer Verriegelungsvorrichtung nach einer festgelegten Anzahl von Umdrehungen das Schaltgerät in eine vorgegebene Position oder Stufe zu bringen. Die Antriebsvorrichtung besitzt eine drehbar gelagerte Spindel, die mit dem beweglichen Schaltstück des Trennschalters antriebsmäßig verbunden ist, so dass das bewegliche Schaltstück bei Verdrehen der Spindel betätigt wird.

Die sicherheitstechnischen Anforderungen an die Antriebseinheiten vorab aufgeführter Schaltgeräte erfordern nicht nur eine hohe Zuverlässigkeit der Schalthandlungen sondern auch eine exakte Anzeige der Schaltstellungen des damit zusammenarbeitenden Schaltgerätes.

Aufgabe der Erfindung ist es demgemäß eine Verriegelungsvorrichtung für eine Antriebseinheit zur Betätigung eines Schaltgerätes einer, vorzugsweise gasisolierten Schaltanlage der eingangs genannten Art anzugeben, welche einfach und kostengünstig herstellbar ist, alle erforderlichen sicherheitstechnischen Anforderungen erfüllt, dabei keine Zwischenstellungen, bei denen der Schalter noch nicht geöffnet oder geschlossen ist, als "Schalter geöffnet" oder "Schalter geschlossen" angezeigt, und insbesondere für den Einsatz in einer Spannungswandlerbaugruppe in Niederspannungs-, Mittelspannungs- und Hochspannungsschaltanlagen zur Betätigung des Schaltgerätes für den Spannungswandler vorgesehen ist aber auch zur Betätigung von Leistungsschaltern, Trennschaltern, Erdungsschaltern und/oder kombinierte Erdungs- und Trennschalter einsetzbar ist.

Diese Aufgabe wird erfindungsgemäß gelöst durch die Merkmale des Anspruches 1.

Erfindungsgemäß wird eine Verriegelungsvorrichtung für eine Antriebseinheit zur Betätigung eines Schaltgerätes, vorzugsweise zur Betätigung des Schaltgerätes für einen Spannungswandler, der Schaltanlage vorgeschlagen, welche einem Spindelantrieb, im folgenden auch Spindelanordnung genannt, zur Betätigung des Schaltgerätes und ein damit gekuppeltes bzw. kuppelbares Zahnradgetriebe aufweist, von einem Antriebsmotor oder einer Handbedienvorrichtung antreibbar ist und dabei nach einer definierten Anzahl von Teilumdrehungen einer mit dem Zahnradgetriebe verbundenen Antriebswelle der Spindelanordnung das Schaltgerät verriegelt. Damit wird die Verriegelungsvorrichtung das Schaltgerät in eine von zwei vorgegebene Position "Position 1" oder "Position 2", die beispielsweise den Schalterstellungen "Schalter geöffnet" oder "Schalter geschlossen" oder umgekehrt entsprechen können, gebracht. Die Schaltstellungen sind mittels vorgesehener Stellungsanzeigemodule anzeigbar, wobei die Anzahl der Teilumdrehungen für die Verriegelung des Schaltgerätes entweder größer oder kleiner als eine vollständige Umdrehung der Antriebswelle ist und falls die definierte Anzahl von Umdrehungen nicht erreicht ist, keine Anzeige der Position bzw. Schaltstellung am Stellungsanzeigemodul erfolgt.

Erfindungsgemäß ist das Zahnradgetriebe aus zwei miteinander in Eingriff stehenden Zahnrädern mit einem definierten Übersetzungsverhältnisses aufgebaut, wobei jedes der Zahnräder mit jeweils zwei damit verbundenen Rastscheiben zusammenwirkt.

Den Rastscheiben sind, vorzugsweise zwei Verriegelungselemente bei einem Zweistellungsantrieb, nachfolgend auch als Rastelemente bezeichnet, zugeordnet, wobei die Verriegelungselemente jeweils wenigstens zwei Eingriffteile, vorgesehen zum Eingriff in die Eingriffstellen der Rastscheiben, aufweisen. Dabei ist beispielsweise das erste Verriegelungselement für eine erste Schaltstellung und das zweite Verriegelungselement für eine zweite Schaltstellung vorgesehen.

In einer erfindungsgemäßen Ausführungsform sind die Eingriffteile jeweils von einer hinterschnittenen Rastnase gebildet, welche in die als korrespondierende hinterschnittene Ausnehmung ausgeführte Eingriffstellen des Rastelements eingreift.

Die Rastnase ist derart hinterschnitten, dass sie sich mit der korrespondierenden hinterschnittenen Ausnehmung des Eingriffstelle formschlüssig verriegeln kann. Dadurch ist ein unbeabsichtigtes Lösen der Rastnase aus der Ausnehmung bei einem Weiterdrehen des Zahnradgetriebes verhindert. Dadurch ist ein unbeabsichtigtes Lösen der Rastnase aus der Eingriffstelle verhindert.

In einer ersten Schaltstellung des Schaltgerätes, vorzugsweise der Ein- Stellung des Schaltgerätes, greifen die Rastnasen des ersten Verriegelungselements in die Ausnehmung der Rastscheiben ein und eine Anzeige der ersten Schaltstellung des Schaltgerätes am Stellungsanzeigemodul erfolgt. In einer zweiten Schaltstellung des Schaltgerätes, der Aus- Stellung des Schaltgerätes greifen die Rastnasen des zweiten Verriegelungselements in die Eingriffstelle der Rastscheiben ein und eine Anzeige der zweiten Schaltstellung des Schaltgerätes am Stellungsanzeigemodul erfolgt.

Für die Aufnahme der Komponenten der Verriegelungsvorrichtung ist ein Gehäuse, vorgesehen, welches vorzugsweise aus mehreren übereinander angeordneten Blechteilen aufgebaut ist, wobei die in den Blechteilen erforderlichen Öffnungen für die jeweiligen Komponenten vorzugsweise mittels einem Laser in das Blech hineingeschnitten werden. Jedoch kann die Verriegelungsvorrichtung auch in einem Gussgehäuse untergebracht sein. Zu den Komponenten, die im Gehäuse untergebracht sind zählen neben dem Zahnradgetriebe mit einem definierten Übersetzungsverhältnis, den damit verbundenen Rastscheiben und den Rast- oder Verriegelungselementen auch Hilfsschalter, Endschalter zum Abschalten des Antriebsmotors, beispielsweise zur Selbstverriegelung der Verriegelungsvorrichtung bei Überlast, Anschlusselemente zum Anschluss des Antriebsmotors und der Spindel der Spindelanordnung, Anschlussteile für die Stellungsanzeigemodule zur Anzeige der ersten und zweiten Stellung des Schaltgerätes.

Insbesondere im letzte Blechteil an der Unterseite des Gehäuses sind Durchführungen vorgesehen, welche einen Zugang zu den, vorzugsweise als steckbaren Welle-Nabeverbindung, ausgeführten Anschlusselementen des Zahnradgetriebes für eine einfache Kopplung mit dem außerhalb des Gehäuse angeordnetem Antriebsmotors und der Spindelanordnung ermöglichen.

In einer weiteren Ausgestaltung der Erfindung ist die erfindungsgemäße Verriegelungsvorrichtung in einem gemeinsamen verschließbaren Gehäuse mit den weiteren Komponenten der Antriebseinheit unterbringbar.

Das Gehäuse der Verriegelungsvorrichtung selbst ist aus zwei Seitenteilen und einer damit verbundenen oberen und unteren Trägerplatte gebildet, wobei das Zahnradgetriebe mit den Rastscheiben von der oberen und der unteren Trägerplatte des Gehäuses gehalten ist. Die obere Trägerplatte weist eine Durchführung für das Anschlusselement zum Anschluss des Antriebsmotors über die vorgesehene Welle-Nabe Verbindung auf. Die obere und die untere Trägerplatte bilden somit mit den beiden Seitenteilen eine weitere vorteilhafte Ausführungsform des Gehäuses für die Aufnahme der Komponenten der Verriegelungsvorrichtung.

Die erfindungsgemäßen Verriegelungsvorrichtung lässt sich in vorteilhafter Weise aus kostengünstigen Standardbauteilen, wie Blechteilen, Zahnrädern, standardisierten steckbaren Anschlussteilen für Motor und Spindelantrieb, Endschaltern, Rastscheiben und Rastelementen und Hilfsschaltern mittels modulartig zusammenbauen und benötigt nur einen Antrieb, entweder einen Motor oder eine Handkurbel.

Durch die Anordnung der Komponenten der Verriegelungsvorrichtung in einem Gehäuse kann die Verriegelungsvorrichtung vorab vollständig aus Standardbauteilen gefertigt werden und unabhängig von den weiteren Komponenten der Schaltanlage kostengünstig getestet, transportiert und unter geringen Zeitaufwand installiert werden. Dies reduziert die Kosten der Schaltanlage beträchtlich.

Weiterhin ergibt sich eine Erleichterung bezüglich der Service- und Wartungsarbeiten an der Schaltanlage, da die Verriegelungsvorrichtung für die Wartung in einfacher Weise vollständig aus der Schaltanlage demontierbar ist ohne den Gasraum der Schaltanlage zu öffnen.

Das vorab beschriebene Design der erfindungsgemäßen Verriegelungsvorrichtung beruht vorteilhafterweise auf einem modularen Aufbau aus wenigen Standardbauelementen, die optimal innerhalb des Gehäuses unter Ausnutzung eines minimalem Platzbedarfes angeordnet sind, wodurch eine deutliche Kostenreduzierung gegenüber bekannten Verriegelungsvorrichtungen in gasisolierten Schaltanlagen erreicht wird.

In einer bevorzugten Ausführungsform der erfindungsgemäßen Verriegelungsvorrichtung sind zwei Optionen zur Betätigung vorgesehen. In einer ersten Variante ist ein Antrieb oder eine Motoreinheit vorgesehen, welcher den Spindelmechanismus antreibt. In einer zweiten Variante ist für die Handbedienung des Schaltgerätes eine Handkurbel vorgesehen.

In die Motoreinheit ist eine Verriegelungseinheit integriert, welche verhindert dass der Motor anläuft während die Handkurbel zum manuellen Betätigen an die Verriegelungsvorrichtung angesteckt ist.

Ein typischer Anwendungsfall für den Einsatz der erfindungsgemäßen Verriegelungsvorrichtung ist die Betätigung des Schaltgerätes einer Spannungswandlerbaugruppe einer Niederspannungs-, Mittelspannungs- oder Hochspannungsschaltanlage. Die Verriegelungsvorrichtung für die Spannungswandlergruppe ist aus einem Zahnradgetriebe mit einem definierten Übersetzungsverhältnis abhängig von der Anzahl der Umdrehungen des Spindelantriebes zur Verriegelung aufgebaut, wobei bei einer geforderte Anzahl von Umdrehungen x das erstes Zahnrad x-1 Zähne und das zweite Zahnrad x Zähne aufweist. Werden also 26 Umdrehungen gefordert, weist das erste Zahnrad 25 Zähne und das zweite Zahnrad 26 Zähne auf.

Anhand der in den folgenden Figuren dargestellten Ausführungsbeispiele sollen die erfindungsgemäße Verriegelungsvorrichtung einer Antriebseinheit für einen Spindelantrieb sowie vorteilhafte Ausgestaltungen und Verbesserungen der Verriegelungsvorrichtung näher erläutert und beschrieben werden.

Es zeigen:
- **Fig.** 1: zeigt eine Draufsicht auf die erfindungsgemäße Verriegelungsvorrichtung,
- **Fig.** 2: zeigt eine weitere Draufsicht auf die erfindungsgemäße Verriegelungsvorrichtung nach dem Entfernen bzw. vor der Montage des ersten Blechteils,
- **Fig.** 3: zeigt eine Unteransicht der erfindungsgemäßen Verriegelungsvorrichtung aus Fig. 1,
- **Fig.** 4: zeigt eine beispielhafte Draufsicht auf die erfindungsgemäße Verriegelungsvorrichtung nach dem Entfernen bzw. vor der Montage des ersten Blechteils in der ersten Verriegelungsposition,
- **Fig.** 5: zeigt eine beispielhafte Draufsicht auf die erfindungsgemäße Verriegelungsvorrichtung nach dem Entfernen bzw. vor der Montage des ersten Blechteils in der zweiten Verriegelungsposition,
- **Fig.** 6: zeigt eine beispielhafte elektromechanische Antriebseinheit mit der erfindungsgemäßen Verriegelungsvorrichtung für eine Spannungswandlerbaugruppe,
- **Fig.** 7: zeigt eine schematische Darstellung einer weiteren Ausführungsform der erfindungsgemäßen Verriegelungsvorrichtung in einer Zwischenstellung zwischen einer ersten und einer zweiten Position,
- **Fig.** 8: zeigt eine schematische Darstellung der weiteren Ausführungsform der erfindungsgemäßen Verriegelungsvorrichtung in der ersten Verriegelungsposition,
- **Fig.** 9: zeigt eine schematische Darstellung der weiteren Ausführungsform der erfindungsgemäßen Verriegelungsvorrichtung in der zweiten Verriegelungsposition, und
- **Fig.** 10: zeigt eine beispielhafte Antriebseinheit zum Betätigen von elektrischen Leistungsschaltern, Trennschaltern, Erdungsschaltern oder kombinierten Trenn- und Erdungsschaltern mit der weiteren erfindungsgemäßen Verriegelungsvorrichtung, und
- **Fig.** 11: zeigt das verschlossene Gehäuse, welches die Antriebseinheit mit der weiteren erfindungsgemäßen Verriegelungsvorrichtung aufnimmt.

**Figur** 1 zeigt das aus einer Vielzahl von übereinander angeordneten, vorzugsweise sieben, Blechteilen 1 bestehende Gehäuse 20, welches die erfindungsgemäße Verriegelungsvorrichtung aufnimmt, mit einem ersten bzw. obersten Blechteil 1.1 des Gehäuses 20 angeordneten zwei Schaltstangen 10 und Verbindungselementen 190 zur Verbindung mit dem Stellungsanzeigemodul. Die gezeigte vom Gehäuse 20 aufgenommene Verriegelungsvorrichtung ist für eine Antriebseinheit zur Betätigung des Schaltgerätes einer Spannungswandlerbaugruppe einer Hochspannungsschaltanlage vorgesehen.

Die Blechteile 1 sind so übereinander gestapelt, dass sie einen Würfel bilden. Auf dem obersten Blechteil 1.1 sind zwei Endschalter 50 angeordnet, die mit einen Stellungsanzeigeanschlüssen 70 verbunden sind und den Motor der Antriebseinheit, beispielsweise bei Überlast, abschalten.

In **Figur** 2 sind die Blechteile 1 des Gehäuses 20 mit der Verriegelungsvorrichtung nach Entfernung bzw. vor Montage des oberen Blechteiles 1.1 mit einer Öffnung oder einem Fenster gezeigt, über welche sich eine mit dem vorab eingebauten Zahnradgetriebe verbundenen Rastscheibe 170 in einfacher Weise montieren lässt.

Die beiden Schaltstangen 10 zum Stellungsanzeigemodul sind durch seitlich im Gehäuse 20 vorgesehene Öffnungen geführt.

**Figur** 3 zeigt eine Unteransicht des Gehäuses 20 der erfindungsgemäßen Verriegelungsvorrichtung aus Fig. 1, wobei der untere bzw. letzte Blechteil 1.2 des Gehäuses 20 nicht sichtbar ist. Auch hier ist wieder eine Öffnung bzw. ein Fenster vorhanden, wodurch die beiden Zahnräder 130, 140 des Zahnradgetriebes zugänglich sind.

Ein typischer Anwendungsfall für den Einsatz der erfindungsgemäßen Verriegelungsvorrichtung sind Spindelantriebssysteme bzw. Spindelanordnungen für Spannungswandlerbaugruppen mit der Anzeige von zwei Positionen (Position 1 und Position 2). Dabei ist das Übersetzungsverhältnis des Zahnradgetriebes abhängig von der Anzahl der Umdrehungen des Spindelantriebes zur Verriegelung. Der Eingriff der Zahnräder 130, 140 des Zahnradgetriebes ineinander erfolgt gemäß eines definierten Übersetzungsverhältnisses. Der Bereich der Ineinandergegriffenen Zähne der Zahnräder 130, 140 ist mit dem Bezugszeichen 40 bezeichnet.

Das erste Zahnrad 130 weist im vorliegenden Beispiel 25 Zähne und das zweite Zahnrad 140 dagegen 26 Zähne auf. Dies ergibt sich daraus, dass die Zähnezahl des ersten Zahnrades 130 einen Zahn weniger als der Anzahl der vorgegebenen Umdrehungen der Spindel der Spindelanordnung aufweisen muss und die Zähnezahl des zweiten Zahnrades 140 entspricht der vorgegebenen Anzahl der Umdrehungen der Spindel.

Das erste Zahnrad 130 weist mittig ein Anschlusselement 60 zum Anschluss des Antriebsmotors 320 über eine Welle- Nabe Verbindung 80 auf.

Mit den **Figuren** 4 und 5 soll die Funktion der Verriegelungsvorrichtung beispielhaft erläutert werden, wobei die gezeigten Ansichten jeweils eine schematische Draufsicht auf die Verriegelungsvorrichtung nach der Entfernung des ersten Blechteiles 1.1 des Gehäuses 20 zeigen.

Die Verriegelungseinrichtung zeigt zwei untereinander angeordnete Schaltstangen 10 zur Verbindung mit den Stellungsanzeigeanschlüssen 70, ein erstes Rastelement 210 mit einem ersten als Hebel ausgeführten Rastelementeteil 90, dessen Rastnase nach einer Linksdrehung des hier von der ersten Rastscheibe 131 verdecktem ersten Zahnrades 130 in die Ausnehmung 132 der ersten Rastscheibe 131 eingreift und mit einem zweiten als Hebel ausgeführten Rastelementeteil 120, dessen Rastnase nach einer Rechtsdrehung des zweiten Zahnrades 140 in die Ausnehmung 142 der zweiten Rastscheibe 141 eingreift sowie ein zweites Rastelement 220 mit einem ersten Rastelementeteil 110, dessen Rastnase dafür vorgesehen ist, nach einer Rechtsdrehung des ersten Zahnrades 130 in die Ausnehmung 132 der ersten Rastscheibe 131 einzugreifen und mit einem zweites Rastelementeteil 100, dessen Rastnase dafür vorgesehen ist nach einer Linksdrehung des zweiten Zahnrades 140 in die Ausnehmung 142 der zweiten Rastscheibe 141 eingreift. Dies ist in der Figur 5 gezeigt.

In der **Figur** 4 ist eine erste Verriegelungsposition, die beispielsweise einer ersten Schalterstellung "Schalter geöffnet" entspricht, gezeigt, nach einer Linksdrehung des ersten Zahnrades 130 und der damit verbundenen ersten Rastscheibe 131 und dem Einrasten bzw. Eingreifen der zugeordneten Rastnase des ersten Rastelementteiles 90 des ersten Rastelements 210 in die Ausnehmung 132 der ersten Rastscheibe 131 und dem Einrasten bzw. Eingreifen der zugeordneten Rastnase des zweiten Rastelementteiles 120 des ersten Rastelements 210 in die Ausnehmung 142 der zweiten Rastscheibe 141.

Die Rastnasen der Rastelementeteile 100, 110 des zweiten Rastelements 220 sind in der vorab beschriebenen Verriegelungsposition nicht im Eingriff mit den jeweiligen Rastscheiben 131, 141.

Die Rastelementeteile 90, 120 des ersten Rastelements 210 sind mittels eines ersten Trägerteils 150 mit der ersten Schaltstange 10 über das Verbindungselement 70 mit dem ersten Stellungsanzeigeanschluss 70 verbunden und die Rastelementeteile 100, 110 des zweiten Rastelements 220 sind mittels eines zweiten Trägerteils 160 mit der zweiten Schaltstange 10 über ein weiteres Verbindungselement 70 mit dem zweiten Stellungsanzeigeanschluss 70 verbunden.

In der **Figur** 5 ist eine zweite Verriegelungsposition, die beispielsweise einer zweiten Schalterstellung "Schalter geschlossen" entspricht, gezeigt, nach einer Rechtsdrehung des ersten Zahnrades 130 und der damit verbundenen ersten Rastscheibe 131 und dem Einrasten bzw. Eingreifen der zugeordneten Rastnase des zweiten Rastelementteiles 110 des zweiten Rastelements 220 in die Ausnehmung 132 der ersten Rastscheibe 131 und dem Einrasten bzw. Eingreifen der zugeordneten Rastnase des zweiten Rastelementteiles 100 des zweiten Rastelements 220 in die Ausnehmung 142 der zweiten Rastscheibe 141.

Die Rastnasen der Rastelementeteile 90, 120 des ersten Rastelements 210 sind in der vorab beschriebenen Verriegelungsposition nicht im Eingriff mit den jeweiligen Rastscheiben 131, 141.

Die Rastelementeteile 90, 100, 110, 120 können nur in die jeweilige Rastscheibe 131, 141 einrasten bzw. eingreifen, wenn sich beide Rastscheiben 131, 141 in den vorab beschriebenen Positionen befinden.

In der **Figur** 6 ist das Gehäuse 410 einer elektromechanische Antriebseinheit 400 mit dem Gehäuse 20 der erfindungsgemäßen Verriegelungsvorrichtung für eine Spannungswandlerbaugruppe mit auf dem Gehäuse 20 der Verriegelungsvorrichtung angeordneten Endschaltern 50 zum Abschalten des Antriebsmotors 320 gezeigt. An der Außenseite des Gehäuses 410 der Antriebseinheit 400 sind weiterhin ein Verbindungselement 190 zur Verbindung mit dem Stellungsanzeigemodul und ein elektrischer Anschluss 30 zur Verbindung der Antriebseinheit 400 mit einem Steuerschrank der Schaltanlage vorgesehen.

**Figur** 7 zeigt eine schematische Darstellung einer weiteren Ausführungsform der erfindungsgemäßen Verriegelungsvorrichtung in einer Zwischenstellung zwischen einer ersten und einer zweiten Position. Befindet sich die Verriegelungsvorrichtung in dieser Zwischenstellung erfolgt keine Anzeige der Position oder Schaltstellung am Stellungsanzeigemodul. Das Gehäuse 20, welches die weitere Ausführungsform der Verriegelungsvorrichtung aufnimmt, ist in einem gemeinsamen verschließbaren Gehäuse 410 mit den weiteren Komponenten der Antriebseinheit 400 untergebracht.

Das Gehäuse ist aus einer in der Figur 7 nicht sichtbaren oberen und einer untere Trägerplatte und zwei Seitenteilen 20.1, 20.2 gebildet.

Zu den Komponenten, die im Gehäuse 20 untergebracht sind, zählen der Anschluss 60 für den Antriebsmotor und die Spindel der Spindelanordnung, zwei hintereinander angeordneten Schaltstangen 10 zu den Anschlussteilen 190 für das Stellungsanzeigemodul zur Anzeige der erste und zweite Stellung des Schaltgerätes und ein Zahnradgetriebe mit einem definierten Übersetzungsverhältnis, dass abhängig von der Anzahl der Umdrehungen des Spindelantriebes zur Betätigung des Schaltgerätes ist.

Das Zahnradgetriebe der gezeigten erfindungsgemäßen Verriegelungsvorrichtung umfasst insgesamt vier Rastscheiben 131, 133, 141, 143, wobei in der **Figur** 7 nur die erste und die zweite Rastscheibe 131, 141 sichtbar sind. Für jede Drehrichtung ist jeweils ein Rastscheibenpaar 131, 141 und 133, 143 notwendig. Hier greift das Rastelement 210 in Rastscheiben 131, 141 ein.

Die hier nicht sichtbaren Zahnräder 130, 140 des Zahnradgetriebes sind jeweils mit den Rastscheiben 131, 141 verbunden, die mit den Rast- oder Verriegelungselementen 211, 212 eines ersten Verriegelungselementes 210 und den Rast- oder Verriegelungselementen 221, 222 eines zweiten Verriegelungselements 220 zusammenwirken. Dazu weisen die Rastscheiben 131, 141 jeweils eine hinterschnittene Ausnehmung 132, 142 auf.

Die Schaltstangen 10 sind durch in einem Seitenteil 20.2 des Gehäuses 20 vorgesehene Öffnungen geführt.

Die Verriegelungselemente 210, 220 werden jeweils unter Federvorspannung auf die Rastscheiben 131, 141 gedrückt, sodass die auf den Verriegelungselementen 210, 220 befindlichen Rastnasen bei günstiger Stellung der Rastscheiben 131, 141 einrasten können. Hierzu sind die Verriegelungselemente 210, 220 jeweils mit einem, vorzugsweise als Druckfeder 12, 13 ausgeführten, Federelements hinterlegt. So ist beispielsweise das Verriegelungselement 210 mit der Druckfeder 12 (hier lediglich die Position dargestellt) hinterlegt.

**Figur** 8 zeigt eine schematische Darstellung einer weiteren Ausführungsform der erfindungsgemäßen Verriegelungsvorrichtung in einer ersten Verriegelungsposition, die beispielsweise der ersten "Schalter geschlossen" oder "Aus- Stellung" entspricht.

In der ersten Verriegelungsposition greifen die Rastnasen 221, 222 des zweiten Verriegelungselements 220 in die Ausnehmung 132, 142 der Rastscheiben 133, 143 ein und eine Anzeige der ersten Schaltstellung des Schaltgerätes am Stellungsanzeigemodul erfolgt.

Dabei wird mittels des Antriebsmotors oder über einen Handantrieb über die Zahnräder 130, 140 des Zahnradgetriebes die dritte Ratscheibe 133 im Uhrzeigersinn bis zum Eingriff ihrer Ausnehmung 134 in das erste Rastelement 221 des zweiten Verriegelungselements 220 und die vierte Rastscheibe 143 entgegen dem Uhrzeigersinn bis zum Eingriff ihrer Ausnehmung 144 in das zweite Rastelement 222 des zweiten Verriegelungselements 220 bewegt. Die mit dem den Verriegelungselementen 210, 220 verbundene Schaltstange 10 wird dabei ausgefahren. Die Verriegelungselemente 211, 212 des ersten Verriegelungselementes 210 befinden sich demzufolge nicht mit den Ausnehmungen 132, 142 der Rastscheiben 131, 132 im Eingriff.

**Figur** 9 zeigt eine schematische Darstellung einer weiteren Ausführungsform der erfindungsgemäßen Verriegelungsvorrichtung in einer zweiten Verriegelungsposition, die beispielsweise der ersten "Schalter geöffnet" oder "Ein- Stellung" entspricht.

In der zweiten Verriegelungsposition greifen die Rastnasen 210, 212 des ersten Verriegelungselements 210 in die Ausnehmung 132, 142 der Rastscheiben 131, 141 ein und eine Anzeige der zweiten Schaltstellung des Schaltgerätes am Stellungsanzeigemodul erfolgt.

Dabei wird mittels des Antriebsmotors oder über einen Handantrieb über die Zahnräder 130, 140 des Zahnradgetriebes die erste Ratscheibe 131 entgegen dem Uhrzeigersinn bis zum Eingriff ihrer Ausnehmung 132 in das erste Rastelement 211 des ersten Verriegelungselements 210 und die zweite Rastscheibe 141 im Uhrzeigersinn bis zum Eingriff ihrer Ausnehmung 142 in das zweite Rastelement 212 des ersten Verriegelungselements 210 bewegt. Die mit dem den Verriegelungselementen 210, 220 verbundene Schaltstange 10 wird dabei eingefahren. Die Verriegelungselemente 221, 222 des zweiten Verriegelungselementes 220 befinden sich demzufolge nicht mit den Ausnehmungen 132, 142 der Rastscheiben 131, 132 im Eingriff.

In **Figur** 10 ist die in eine beispielhafte elektromechanische Antriebseinheit 400 eines Schaltgerätes zum Betätigen von elektrischen Leistungsschaltern, Trennschaltern, Erdungsschaltern oder kombinierten Trenn- und Erdungsschaltern integrierte weitere erfindungsgemäße Verriegelungsvorrichtung 310 gezeigt, welche in dem in der Fig. 11 dargestellten verschließbaren gemeinsamen Gussgehäuse 410 mit den weiteren Komponenten der Antriebseinheit 400 integrierbar ist.

Die gezeigte Antriebseinheit 400 umfasst neben der Verriegelungsvorrichtung 310 die Komponenten elektrischer Anschluss 440 zur Verbindung der Antriebseinheit 400 mit der Steuerungselektronik im Steuerschrank der Schaltanlage, Handverriegelungseinheit 430 mit einem mechanischen Anschluss für die Handbedienung mittels Handkurbel 431, Antriebsmotor 320, Heizelement 420, vorgesehen für den Einsatz der Antriebseinheit 400 in einer Freiluftanlage, Stellungsanzeigemodul 450 und Stirnradgetriebe 460 mit dem Kegelrad 470 für den Spindelantrieb der Antriebseinheit 400.

Von der erfindungsgemäßen Verriegelungsvorrichtung 310 sind in **Figur** 10 die folgenden Komponenten dargestellt:
- die beiden Schaltstangen 10 zum an das Stellungsanzeigemodul 450,
- die Zahnräder 130, 140 des Zahnradgetriebes,
- die Rastscheiben 131, 133, 141

Die gezeigte Verriegelungsvorrichtung 310 befindet sich im Gehäuse 20, wobei das Zahnradgetriebe mit den Rastscheiben von einer oberen und einer unteren Trägerplatte 20.3, 20.4 gehalten ist und die obere Trägerplatte 20.3 eine Durchführung für das Anschlusselement zum Anschluss des Antriebsmotors 320 über die vorgesehene Welle- Nabe Verbindung aufweist.

Die obere und die untere Trägerplatte 20.3, 20.4 bilden somit mit den beiden Seitenteilen 20.1, 20.2 eine weitere Ausführungsform des Gehäuses 20 für die Aufnahme der Komponenten der Verriegelungsvorrichtung 310.

**Figur** 11 zeigt das mit einer abnehmbaren Abdeckung 533 verschlossene freilufttaugliche Gehäuse 410, welches die Antriebseinheit 400 mit der weiteren erfindungsgemäßen Verriegelungseinrichtung 410 aufnimmt, vor der Montage auf einem Trägerelement 2, beispielsweise eines Spannungswandlers, mit am Gehäuse 410 befindlichen Befestigungsteilen 531. Das Gehäuse 410 ist mittels vorgesehener Verbindungselemente 534, vorzugsweise mittels einer Schraubverbindung, verschließbar und kann zu Wartungs- und Servicezwecken auch wieder geöffnet werden.

Weiterhin ist das seitlich am Gehäuse 410 angeordnete Stellungsanzeigemodul 450 und der elektrischer Anschluss 440 zur Verbindung der Antriebseinheit 400 mit der Steuerungselektronik der Schaltanlage gezeigt, wobei der elektrische Anschluss 440 als Standardsteckverbindung ausgeführt ist.

### Bezugszeichenliste

- 1: Blechteil
- 1.1: erstes Blechteil
- 1.2: letztes Blechteil
- 10: Schaltstange
- 20: Gehäuse der Verriegelungsvorrichtung
- 20.1: Seitenteil des Gehäuses der Verriegelungsvorrichtung
- 20.2: Seitenteil des Gehäuses der Verriegelungsvorrichtung
- 20.3: Oberteil des Gehäuses der Verriegelungsvorrichtung
- 20.4: Unterteil des Gehäuses der Verriegelungsvorrichtung
- 12: Federelement
- 13: Federelement
- 20: Träger, Gehäuse, Aufnahmeeinheit für die Verriegelungsvorrichtung
- 30: elektrischer Anschluss
- 40: Eingriff des Zahnradgetriebes gemäß eines definierten Übersetzungsverhältnis
- 50: Endschalter zum Abschalten des Antriebsmotors
- 60: Anschlusselement zum Anschluss des Antriebsmotors und der Spindel zur Verbindung mit dem Schaltgerät
- 61: Anschlusselement
- 70: Stellungsanzeigeanschluss
- 80: Welle- Nabe Verbindung
- 90: erstes Rastelementeteil des ersten Rastelements
- 100: zweites Rastelementeteil des zweiten Rastelements
- 110: erstes Rastelementeteil des zweiten Rastelements
- 120: zweites Rastelementeteil des ersten Rastelements
- 130: erstes Zahnrad
- 131: erste Rastscheibe
- 132: Eingriffstelle, Ausnehmung der ersten Rastscheibe
- 133: dritte Rastscheibe
- 134: Eingriffstelle, Ausnehmung der dritten Rastscheibe
- 140: zweites Zahnrad
- 141: zweite Rastscheibe
- 142: Eingriffstelle, Ausnehmung der zweiten Rastscheibe
- 143: vierte Rastscheibe
- 144: Eingriffstelle, Ausnehmung der vierten Rastscheibe
- 150: erstes Trägerteil
- 160: zweites Trägerteil
- 170: Rastscheibe
- 190: Verbindungselement zur Verbindung mit dem Stellungsanzeigemodul
- 200: Hilfsschalter
- 210: erstes Rastelement, Verriegelungselement
- 211: erste Rastnase, Eingriffteil des ersten Rastelements
- 212: zweite Rastnase, Eingriffteil des ersten Rastelements
- 220: zweites Rastelement, Verriegelungselement
- 221: erste Rastnase des zweiten Rastelements
- 222: zweite Rastnase des zweiten Rastelements
- 310: Verriegelungsvorrichtung
- 320: Motoreinheit, Antriebsmotor
- 400: Antriebseinheit
- 410: Gehäuse, Gussgehäuse
- 420: Heizelement
- 430: Handverriegelungseinheit
- 431: mechanischer Anschluss für die Handbedienung mittels Handkurbel
- 440: elektrischer Anschluss
- 450: Stellungsanzeigemodul
- 460: Stirnradgetriebe
- 470: Kegelrad
- 531: Befestigungsteil
- 533: abnehmbare Abdeckung
- 534: Verbindungselement

## Patentansprüche

1. Verriegelungsvorrichtung für eine Antriebseinheit (400) zur Betätigung eines Schaltgerätes einer Schaltanlage, welche einen Spindelantrieb zur Betätigung des Schaltgerätes und ein damit gekuppeltes bzw. kuppelbares Zahnradgetriebe aufweist, von einem Antriebsmotor (320) oder einer Handbedienvorrichtung antreibbar ist und dabei nach einer definierten Anzahl von Teilumdrehungen einer mit dem Zahnradgetriebe verbundenen Antriebswelle der Spindelanordnung das Schaltgerät verriegelt, damit das Schaltgerät in eine der vorgegebene Position oder Schaltstellung bringt und diese mittels vorgesehenen Stellungsanzeigemodulen anzeigt, wobei die Anzahl der Teilumdrehungen für die Verriegelung des Schaltgerätes entweder größer oder kleiner als eine vollständige Umdrehung der Antriebswelle ist und falls die definierte Anzahl von Umdrehungen nicht erreicht ist, keine Anzeige der Position oder Schaltstellung am Stellungsanzeigemodul erfolgt, **dadurch gekennzeichnet, dass** das Zahnradgetriebe zwei miteinander in Eingriff stehende Zahnräder (130, 140) gemäß eines definierten Übersetzungsverhältnisses aufweist und jedes der Zahnräder (130, 140) mit jeweils zwei Rastscheiben (131, 141; 133, 143) verbunden ist, wobei die Rastscheiben (131, 141, 133, 143) jeweils wenigstens eine Eingriffstelle (132, 142, 134, 144) zum Eingriff eines Eingriffteiles (211, 212, 221, 222) eines Verriegelungselementes (210, 220) aufweisen.

2. Verriegelungsvorrichtung nach Anspruch 1, **dadurch gekennzeichnet, dass** den Rastscheiben (131, 141, 134, 144) jeweils ein Verriegelungselement (210, 220) zugeordnet ist, welches jeweils wenigstens zwei Eingriff teile (211, 212, 221, 222), vorgesehen zum Eingriff in die Eingriffstellen (132, 142, 134, 144) der Rastscheiben (131, 141, 134, 144), aufweist.

3. Verriegelungsvorrichtung nach Anspruch 2, **dadurch gekennzeichnet, dass** in einer ersten Schaltstellung des Schaltgerätes die Eingriff teile (211, 212) des ersten Verriegelungselements (210) in die Eingriffstelle (132, 142) der Rastscheiben (131, 141) eingreifen und eine Anzeige der ersten Schaltstellung des Schaltgerätes am Stellungsanzeigemodul erfolgt.

4. Verriegelungsvorrichtung nach Anspruch 2, **dadurch gekennzeichnet, dass** in einer zweiten Schaltstellung des Schaltgerätes die Eingriffteile (221, 222) des zweiten Verriegelungselements (220) in die Eingriffstelle (134, 144) der Rastscheiben (133, 143) eingreifen und eine Anzeige der zweiten Schaltstellung des Schaltgerätes am Stellungsanzeigemodul erfolgt.

5. Verriegelungsvorrichtung nach einem der vorstehenden Patentansprüche, **dadurch gekennzeichnet, dass** ein Gehäuse (20) für die Aufnahme der Verriegelungsvorrichtung vorgesehen ist, welches aus mehreren übereinander angeordneten Blechteilen (1) aufgebaut ist.

6. Verriegelungsvorrichtung nach einem der Ansprüche 1 bis 4, **dadurch gekennzeichnet, dass** die Verriegelungsvorrichtung in einem Gussgehäuse (180, 410) einer Antriebseinheit (400) angeordnet ist.

7. Verriegelungsvorrichtung nach einem der vorstehenden Patentansprüche, **dadurch gekennzeichnet, dass** der Antriebsmotor (320) und die Spindelanordnung mittels einer steckbaren Welle- Nabe-Verbindung (80) mit dem Anschlusselement (60) des Zahnradgetriebe verbunden ist.

8. Verriegelungsvorrichtung nach einem der vorstehenden Patentansprüche, **dadurch gekennzeichnet, dass** die Komponenten der Verriegelungsvorrichtung, die im Gehäuse (20) untergebracht sind, die Anschlüsse (60, 61) für den Antriebsmotor (320) und die Spindel der Spindelanordnung, zwei hintereinander angeordneten Schaltstangen (10) zu den Anschlussteilen (190) für das Stellungseinzeigemodul zur Anzeige der erste und zweite Stellung des Schaltgerätes und ein Zahnradgetriebe mit einem definierten Übersetzungsverhältnis, dass abhängig von der Anzahl der Umdrehungen des Spindelantriebes zur Betätigung des Schaltgerätes ist, sind, wobei die Zahnräder (130, 140) des Zahnradgetriebes jeweils mit den Rastscheiben (131, 141, 134, 144) verbunden sind, die mit den Rastnasen (211, 212) eines ersten Verriegelungselementes (210) und den Rastnasen (221, 222) eines zweiten Verriegelungselements (220) zusammenwirken.

9. Verwendung der Verriegelungsvorrichtung nach einem der vorstehenden Ansprüche in einer Antriebseinheit (400) zum Betätigen von elektrischen Leistungsschaltern, Trennschaltern, Erdungsschaltern oder kombinierten Trennund Erdungsschaltern in Hoch- oder Mittelspannungsschaltanlagen.

## Claims

1. Locking device for a drive unit (400) for actuating a switching device of a switchgear assembly, which drive unit has a spindle drive for actuating the switching device and a gear mechanism, which is coupled or can be coupled to said spindle drive, and can be driven by a drive motor (320) or a manual operating device, and, after a defined number of partial revolutions of a drive shaft, connected to the gear mechanism, of the spindle arrangement, locks the switching device such that the switching device is brought into a of the predefined position or switch position and indicates this by means of provided position-indicating modules, wherein the number of partial revolutions for locking the switching device is either larger or smaller than a complete revolution of the drive shaft and, if the defined number of revolutions is not reached, the position or switch position is not indicated at the position-indicating module, **characterized in that** the gear mechanism has two toothed gears (130, 140), which are engaged with one another, according to a defined gear ratio and each of the toothed gears (130, 140) is connected to in each case two latching disks (131, 141; 133, 143), wherein the latching disks (131, 141, 133, 143) in each case have at least one engagement point (132, 142, 134, 144) for engaging with an engagement part (211, 212, 221, 222) of a locking element (210, 220).

2. Locking device according to Claim 1, **characterized in that** a locking element (210, 220) is assigned in each case to the latching disks (131, 141, 134, 144), which locking element has in each case two engagement parts (211, 212, 221, 222), provided for engaging with the engagement points (132, 142, 134, 144) of the latching disks (131, 141, 134, 144).

3. Locking device according to Claim 3, **characterized in that**, in a first switch position of the switching device, the engagement parts (211, 212) of the first locking element (210) engage with the engagement point (132, 142) of the latching disks (131, 141) and the first switch position of the switching device is indicated at the position-indicating module.

4. Locking device according to Claim 2, **characterized in that**, in a second switch position of the switching device, the engagement parts (221, 222) of the second locking element (220) engage with the engagement point (134, 144) of the latching disks (133, 143) and the second switch position of the switching device is indicated at the position-indicating module.

5. Locking device according to one of the preceding patent claims, **characterized in that** a housing (20) for accommodating the locking device is provided, which housing is constructed from a plurality of sheet-metal parts (1) arranged one on top of the other.

6. Locking device according to one of Claims 1 to 4, **characterized in that** the locking device is arranged in a cast housing (180, 410) of a drive unit (400).

7. Locking device according to one of the preceding patent claims, **characterized in that** the drive motor (320) and the spindle arrangement are connected to the connection element (60) of the gear mechanism by means of a pluggable shaft-hub connection (80).

8. Locking device according to one of the preceding patent claims, **characterized in that** the components of the locking device which are housed in the housing (20) are the connections (60, 61) for the drive motor (320) and the spindle of the spindle arrangement, two switching rods (10), arranged one behind the other, for the connection parts (190) of the position-indicating module for indicating the first and second positions of the switching device and a gear mechanism with a defined gear ratio, which is dependent on the number of revolutions of the spindle drive for actuating the switching device, wherein the toothed gears (130, 140) of the gear mechanism are connected in each case to the latching disks (131, 141, 134, 144) which interact with the latching tabs (211, 212) of a first locking element (210) and with the latching tabs (221, 222) of a second locking element (220).

9. Use of the locking device according to one of the preceding claims in a drive unit (400) for actuating electrical circuit breakers, disconnecting switches, grounding switches or combined disconnecting and grounding switches in high-voltage or medium-voltage switchgear assemblies.

## Revendications

1. Dispositif de verrouillage destiné à une unité d'entraînement (400) servant à actionner un appareil de commutation d'une installation de commutation qui comporte un entraînement à broche servant à actionner l'appareil de commutation et une transmission à roue dentée accouplée ou pouvant être accouplée à celui-ci, qui peut être entraîné par un moteur d'entraînement (320) ou un dispositif manoeuvré manuellement et qui verrouille ainsi l'appareil de commutation après un nombre défini de tours partiels d'un arbre d'entraînement du système à broche relié à la transmission à roue dentée, qui amène par conséquent l'appareil de commutation à une de la position ou une situation de commutation prédéterminée et qui affiche cette dernière au moyen de modules d'affichage de position prévus, dans lequel le nombre des tours partiels destinés au verrouillage de l'appareil de commutation est soit supérieur soit inférieur à un tour complet de l'arbre d'entraînement et, dans le cas où le nombre défini de tours n'est pas atteint, aucun affichage de la position ou de la situation de commutation n'est effectué sur le module d'affichage de position, **caractérisé en ce que** la transmission à roue dentée comporte deux roues dentées (130, 140) en prise l'une avec l'autre selon un rapport de réduction défini et chacune des roues dentées (130, 140) est respectivement reliée à deux disques d'arrêt (131, 141 ; 133, 143), dans lequel les disques d'arrêt (131, 141, 133, 143) comportent respectivement au moins un point d'engrènement (132, 142, 134, 144) pour l'engrènement d'une partie d'engrènement (211, 212, 221, 222) d'un élément de verrouillage (210, 220).

2. Dispositif de verrouillage selon la revendication 1, **caractérisé en ce qu'**un élément de verrouillage (210, 220) est respectivement associé aux disques d'arrêt (131, 141, 134, 144), lequel élément de verrouillage comporte respectivement au moins deux parties d'engrènement (211, 212, 221, 222) prévues pour l'engrènement aux points d'engrènement (132, 142, 134, 144) des disques d'arrêt (131, 141, 134, 144).

3. Dispositif de verrouillage selon la revendication 2, **caractérisé en ce qu'**à une première position de commutation de l'appareil de commutation, les parties d'engrènement (211, 212) du premier élément de verrouillage (210) s'engrènent au point d'engrènement (132, 142) des disques d'arrêt (131, 141) et un affichage de la première position de commutation de l'appareil de commutation est effectué sur le module d'affichage de position.

4. Dispositif de verrouillage selon la revendication 2, **caractérisé en ce qu'**à une seconde position de commutation de l'appareil de commutation, les parties d'engrènement (221, 222) du second élément de verrouillage (220) s'engrènent au point d'engrènement (134, 144) des disques d'arrêt (133, 143) et un affichage de la seconde position de commutation de l'appareil de commutation est effectué sur le module d'affichage de position.

5. Dispositif de verrouillage selon l'une quelconque des revendications précédentes, **caractérisé en ce qu'**il est prévu un boîtier (20) destiné à recevoir le dispositif de verrouillage, qui est constitué de plusieurs pièces de tôle (1) disposées les unes sur les autres.

6. Dispositif de verrouillage selon l'une quelconque des revendications 1 à 4, **caractérisé en ce que** le dispositif de verrouillage est disposé dans un boîtier moulé (180, 410) d'une unité d'entraînement (400).

7. Dispositif de verrouillage selon l'une quelconque des revendications précédentes, **caractérisé en ce que** le moteur d'entraînement (320) et le système de broche sont reliés au moyen d'une liaison arbre-moyeu enfichable (80) à l'élément de raccordement (60) de la transmission à roue dentée.

8. Dispositif de verrouillage selon l'une quelconque des revendications précédentes, **caractérisé en ce que** les composants du dispositif de verrouillage qui sont logés dans le boîtier (20) sont les raccords (60, 61) destinés au moteur d'entraînement (320) et à la broche du système à broche, deux tiges de commutation (10) disposées l'une derrière l'autre au niveau des parties de raccordement (190) destinées au module d'affichage de position servant à afficher les première et seconde positions de l'appareil de commutation et une transmission à roue dentée ayant un rapport de réduction défini qui dépend du nombre des tours de l'entraînement à broche servant à actionner l'appareil de commutation, dans lequel les roues dentées (130, 140) de la transmission à roue dentée sont respectivement reliées aux disques d'arrêt (131, 141, 134, 144) qui coopèrent avec les ergots d'encliquetage (211, 212) d'un premier élément de verrouillage (210) et les ergots d'encliquetage (221, 222) d'un second élément de verrouillage (220).

9. Utilisation du dispositif de verrouillage selon l'une quelconque des revendications précédentes comportant une unité d'entraînement (400) servant à actionner des commutateurs de puissance électriques, des sectionneurs, des interrupteurs de mise à la terre ou des sectionneurs et interrupteurs de mise à la terre combinés, dans des installations de commutation à haute ou moyenne tension.
